# FASCICULE DE BREVET EUROPEEN

(11) **EP 0 591 038 B1**
(45) Date de publication et mention de la délivrance du brevet: **07.05.1997**
(21) Numéro de dépôt: 93402356.5
(22) Date de dépôt: 27.09.1993
(51) Int. Cl.: B01L 3/02

(54) **Perfectionnement à une pipette de prélèvement et de distribution de volumes réglables de liquides**
Pipette zur Entnahme und zur Verteilung von verschiedener Flüssigkeitsmengen
Pipette for sampling and distributing variable volumes of liquids

(30) Priorité: 28.09.1992 FR 9211529
(43) Date de publication de la demande: 06.04.1994
(73) Titulaire: GILSON MEDICAL ELECTRONICS (FRANCE)S.A., F-95400 Villiers Le Bel (FR)
(72) Inventeur: Marteau d'Autry, Eric Jacques Henri Georges, F-75004 Paris (FR)
(74) Mandataire: Martin, Jean-Jacques

(56) Documents cités:
- FR-A- 2 203 680
- US-A- 4 141 250
- US-A- 4 395 921
- US-A- 4 672 857
- US-A- 5 018 394

## Description

La présente invention concerne un perfectionnement à une pipette de prélèvement et de distribution de volumes réglables de liquides.

L'invention concerne plus particulièrement un perfectionnement à une pipette du type comprenant un corps de pipette allongé selon un axe longitudinal et un piston monté à translation selon cet axe à l'intérieur dudit corps de pipette pour définir une chambre de volume variable débouchant sur un orifice de prélèvement, le piston étant entraîné sur une course limitée en direction de l'orifice de prélèvement au moyen d'une pression exercée manuellement sur une tige de poussée montée à translation dans le corps de pipette et en sens inverse par réaction de moyens de rappel élastiques jusqu'à venir en butée contre une extrémité axiale d'un fourreau métallique s'étendant à l'intérieur du corps de pipette selon ledit axe longitudinal. Le fourreau est fileté extérieurement et coopère par vissage avec un filetage intérieur du corps de pipette de façon à se déplacer longitudinalement lorsqu'entraîné en rotation, en vue de régler la course en sens inverse du piston et le volume de la chambre. En outre, le fourreau est apte à être entraîné en rotation par une molette de réglage fin solidaire de celui-ci et engrène des moyens d'affichage du volume à distribuer. La tige de poussée est montée à translation dans le fourreau.

Dans une telle pipette, le réglage du volume à distribuer s'effectue habituellement à l'aide du pouce et de l'index, ces deux doigts s'appliquant chacun sur des faces opposées de la molette de réglage fin, accessibles depuis l'extérieur à la faveur de fenêtres prévues sur deux faces opposées du corps de pipette. La molette de réglage fin permet un réglage précis du volume à distribuer mais en contre-partie ne peut être entraînée, à chaque action du pouce et de l'index, que sur un angle de rotation limité lié à la largeur des fenêtres prévues sur le corps de pipette. Or, dans certains cas, I'opérateur utilisant la pipette doit distribuer successivement des volumes extrêmes, ce qui nécessite pour le réglage de la pipette aux valeurs correspondantes d'entraîner en rotation le fourreau sur un nombre de tours élevé et par conséquent d'effectuer un grand nombre d'actions sur la molette à l'aide du pouce et de l'index. Outre l'inconvénient que représente le caractère fastidieux du réglage de la pipette à des valeurs éloignées, il est fréquent, lorsque l'opérateur porte des gants, que la peau de ceux-ci se coince dans le jeu présent entre la molette et le bord des fenêtres ménagées sur le corps de pipette, et se déchire.

La présente invention a pour objet une pipette perfectionnée, remédiant aux inconvénients précités, notamment qui soit réglable de manière aisée par un opérateur portant des gants et présente une possibilité de réglage rapide du volume à distribuer.

Conformément à une première caractéristique de l'invention, la tige de poussée présente sur une partie au moins de sa longueur une section non symétrique de révolution, et le fourreau est rendu solidaire, par des moyens de solidarisation, d'un manchon coaxial au fourreau et dans lequel la partie de section non symétrique de révolution de la tige de poussée est également engagée, le manchon présentant une section interne de profil complémentaire ou homologue de ladite partie de tige de poussée de façon à solidariser en rotation la tige de poussée et le fourreau en vue d'un réglage rapide du volume à distribuer, tout en autorisant un déplacement longitudinal de la tige de poussée à l'intérieur du fourreau.

De préférence, le manchon est collé à l'intérieur du fourreau.

Dans une réalisation préférée de l'invention, le manchon est reçu dans un alésage débouchant sur l'extrémité axiale du fourreau servant de butée de limitation de course en sens inverse du piston, la surface radialement externe du manchon présentant des renfoncements pour loger une colle de fixation dans l'alésage du fourreau.

Conformément à une caractéristique avantageuse de l'invention, la tige de poussée présente une partie située hors du corps de pipette munie d'un bouton-poussoir comprenant une molette de réglage rapide munie de moyens de solidarisation en rotation avec ladite tige de poussée et un couvercle monté libre en rotation autour dudit axe longitudinal, couvrant la tranche d'extrémité axiale de la molette située à l'opposé du corps de pipette.

De préférence, les moyens de solidarisation en rotation de la molette de réglage rapide sur la tige de poussée comprennent deux rainures longitudinales formées sur deux faces diamétralement opposées de la tige de poussée, venant en prise avec deux nervures de profil complémentaire, formant saillie sur la surface de portée de la molette de réglage rapide.

Dans une première réalisation, le couvercle est monté libre en rotation sur la tige de poussée et retenu axialement sur celle-ci par complémentarité de formes.

Dans une deuxième réalisation, le couvercle est monté libre en rotation sur la molette de réglage rapide et retenu axialement sur celle-ci par complémentarité de formes.

D'autres caractéristiques et avantages de la présente invention apparaîtront à la lecture de la description détaillée qui va suivre, d'un exemple de réalisation non limitatif de l'invention, et à l'examen du dessin annexé sur lequel :
- la figure 1 est une vue d'ensemble en coupe longitudinale d'une pipette conforme à l'invention,
- la figure 2 est une section transversale partielle prise au niveau du repère II-II de la figure 1,
- la figure 3 est une vue en perspective d'un manchon conforme à l'invention,
- la figure 4 est une vue en coupe prise dans un plan médian de symétrie pour le manchon représenté sur la figure 3, perpendiculaire à l'axe longitudinal de celui-ci,
- la figure 5 est une vue en coupe longitudinale, à échelle agrandie, montrant l'assemblage du manchon à l'intérieur du fourreau,
- la figure 6 est une section transversale de la tige de poussée selon le trait de coupe VI-VI de la figure 1,
- la figure 7 est une vue montrant l'assemblage du bouton poussoir sur la tige de poussée selon une première réalisation,
- la figure 8 est une vue en coupe longitudinale d'une variante de réalisation de bouton poussoir conforme à l'invention.

La pipette représentée sur la figure 1, conforme à l'invention, est symétrique par rapport à un plan médian correspondant au plan de coupe de la figure 1. La pipette comprend un corps de pipette allongé selon la direction d'un axe longitudinal L, contenu dans le plan médian précité, constitué d'un boîtier 10 et d'un tube de prélèvement 20 liés de façon amovible par un écrou 30 engagé sur le tube de prélèvement 20 et venant en prise avec un filetage externe prévu sur le boîtier 10. Le tube de prélèvement 20, symétrique de révolution autour de l'axe longitudinal L, présente depuis son extrémité supérieure, adjacente au boîtier 10, une succession de parois internes étagées 26, 24, 25 définissant trois conduits respectifs de diamètres décroissants. Le tube de prélèvement 20 accueille un piston 40, monté à translation à l'intérieur de celui-ci. Le piston 40 définit avec les conduits formés par les parois étagées 24 et 25 une chambre 22 de volume variable débouchant sur un orifice 21 situé à l'extrémité inférieure du tube de prélèvement 20. Le tube de prélèvement 20 reçoit à son extrémité inférieure, de façon amovible, un embout tubulaire jetable non représenté communiquant de façon étanche avec l'orifice de prélèvement 21 et destiné à contenir le liquide à prélever puis à distribuer. Cet embout est maintenu par friction sur la surface externe de la paroi 25 du tube de prélèvement 20. Ce dernier présentè à son extrémité supérieure une collerette radiale 23 en butée avec l'écrou 30.

Le piston 40, constitué de préférence d'un cylindre métallique de diamètre correspondant au diamètre du conduit formé par la paroi 24, est solidaire de l'extrémité inférieure d'une tige de piston 41 montée à translation dans le corps de pipette. La tige de piston 41 présente à son extrémité supérieure une partie cylindrique élargie 48, dont la tranche d'extrémité 42 sert de surface d'appui à une extrémité 51 d'une tige de poussée 50 comme cela va être vu dans la suite. La tranche d'extrémité 42 est bordée radialement sur sa périphérie par une collerette radiale 42a formant saillie. Le piston 40 est entraîné en direction de l'orifice de prélèvement 21 sous l'action d'une pression exercée manuellement sur la tige de poussée 50, montée à translation dans le boîtier 10, l'extrémité de la tige de poussée 50 opposée à celle venant en appui sur la tranche 42 étant munie à cet effet d'un bouton poussoir 70. Le piston 40 est rappelé en déplacement en sens inverse par réaction de ressorts 43 et 44 agissant sur la tige de piston 41 et le corps de pipette, jusqu'à venir buter contre une extrémité axiale 61 d'un fourreau 60 métallique, monté à l'intérieur du boîtier 10 et à l'intérieur duquel se déplace librement en translation longitudinale la tige de poussée 50 précitée.

Le fourreau 60 présente une surface externe filetée coopérant avec un filetage intérieur 68 du boîtier 10, de sorte que l'entraînement en rotation du fourreau 60, autour de l'axe longitudinal L provoque son déplacement le long de cet axe et par conséquent le réglage de la course en sens inverse du piston 40, donc le réglage du volume de la chambre de prélèvement 22. Plus précisément, la tige de piston 41 traverse deux rondelles 46 et 47 situées dans le corps de pipette, la rondelle 46 étant maintenue fixe dans le corps de pipette par serrage de sa périphérie entre les extrémités adjacentes du boîtier 10 et du tube de prélèvement 20, la rondelle 47 étant montée à translation le long de la tige de piston 41 entre la rondelle 46 et le piston 40 dans le conduit formé par la paroi 26 du tube 20. Le ressort 43 est disposé dans le boîtier 10 autour de la tige de piston 41 et de sa partie cylindrique élargie 48, vient en butée par une extrémité contre la collerette radiale 42a et en butée par l'autre extrémité contre la rondelle 46. Le ressort 44 est monté autour de la tige de piston 41 et s'interpose axialement entre la rondelle 47 et une extrémité axiale d'une douille 45, placée dans le conduit formé par la paroi 26, entre cette dernière et le piston 40, l'autre extrémité axiale de cette douille 45 venant, par l'intermédiaire d'un joint torique 49, en butée contre le flanc transversal délimitant les parois étagées 24 et 26. La partie cylindrique élargie 48 de la tige de piston 41 présente un diamètre inférieur au diamètre de la lumière de la rondelle 46 mais supérieur au diamètre de la lumière de la rondelle 47 de façon à franchir la rondelle 46 lorsque la tige de poussée 50 entraîne la tige de piston 41 et venir ensuite, par butée sur la rondelle 47, comprimer le ressort 44. Le ressort 44 présente une constante de raideur beaucoup plus grande que le ressort 43 de façon à délimiter pour l'opérateur appuyant sur le bouton poussoir 70 deux courses successives pour le piston, une première course, correspondant à la compression du ressort 43 jusqu'à ce que la partie cylindrique élargie 48 de la tige de piston 41 vienne buter sur la rondelle 47 et à la variation du volume de la chambre 22 de la quantité à prélever ou à distribuer, et une deuxième course plus dure, correspondant à la compression du ressort 44. Cette dernière course sert à chasser d'éventuelles gouttes de liquide retenues par capillarité dans l'embout jetable.

Comme cela apparaît sur la section transversale de la figure 2, le fourreau 60 est muni longitudinalement, sur sa surface externe, d'une rainure 65 pour engréner des moyens d'affichage 90 du volume distribué. Plus précisément, ces moyens d'affichage 90, logés dans le boîtier 10, comprennent un tambour d'unités 91, solidaire en rotation du fourreau 60, et des tambours de dizaines 92 et de centaines 93 entraînés par le tambour des unités 91 au moyen de dents d'engrenage 96 prévues sur les tambours et de rochets 97 montés sur un axe 95 parallèle à l'axe L, de façon connue en soi et non décrite plus en détail. Une fenêtre transparente 94 est ménagée dans le boîtier 10 pour permettre la lecture par l'opérateur du volume à distribuer.

Le fourreau 60 est muni, à son extrémité axiale opposée à l'extrémité 61 servant de butée à la tranche 42, d'une molette de réglage fin 100, solidaire en rotation du fourreau 60. La molette 100 est située à l'intérieur d'un logement 13 prévu dans le boîtier 10, débouchant sur deux fenêtres d'accès 19 servant à actionner la molette 100 depuis l'extérieur du boîtier 10. La molette 100 est munie d'une bague de freinage 102 logée dans une gorge annulaire prévue sur la périphérie de la molette 100, formant frein contre la paroi 14 du logement 13.

Des moyens d'éjection sont en outre prévus sur la pipette pour éjecter l'embout après prélèvement et distribution d'un liquide. Ces moyens d'éjection sont de préférence constitués, comme représenté, d'un bouton poussoir 80 monté à translation dans le boîtier 10, pour entraîner en direction de l'orifice de prélèvement 21 une tige 81, rappelée en sens inverse par réaction d'un ressort de rappel 82, l'extrémité libre 83 de cette tige 81 recevant par emmanchement à friction une lame incurvée 84, dont la section transversale en forme de portion de cercle centrée autour de l'axe longitudinal L épouse sensiblement la forme externe du tube de prélèvement 20. La lame 84 est terminée à son extrémité libre 85 par deux épanouissements transversaux recourbés autour de l'extrémité du tube de prélèvement 20 pour guider en coulissement la lame 84 sur le tube 20 et appuyer sur la tranche d'extrémité d'un embout jetable engagé sur le tube 20 en vue de son éjection.

Conformément à une caractéristique avantageuse de l'invention, la tige de poussée 50 est étagée selon sa longueur pour former trois parties 50a, 50b, 50c de diamètres respectifs décroissants, s'étendant successivement depuis l'extrémité 51 de la tige de poussée 50 agissant sur la tranche 42 jusqu'au bouton poussoir 70.

Plus précisément, la partie 50a, de plus grand diamètre, s'étend depuis l'extrémité 51 sur une longueur supérieure à celle du fourreau 60 jusqu'à mi-longueur environ de la molette de réglage fin 100. La partie 50a est retenue en coulissement dans le fourreau et la molette 100 par butée du flanc transversal de la tige de poussée 50 délimitant les parties 50a et 50b contre le rebord d'une bague de retenue 101 logée dans la molette 100 et dont le diamètre interne est supérieur au diamètre de la partie 50b mais inférieur au diamètre de la partie 50a. La partie 50b présente de préférence une section cylindrique de révolution autour de l'axe longitudinal L.

La partie 50c, de plus petit diamètre, porte le bouton poussoir 70.

Conformément à l'invention, la partie 50a, engagée dans le fourreau 60, présente une section transversale de profil non symétrique de révolution, de préférence hexagonal comme représenté sur la figure 2. On se reporte maintenant plus particulièrement aux figures 3 à 5. Le fourreau 60 présente, outre une lumière centrale 66, cylindrique de révolution, servant au passage de la tige de poussée 50, un alésage 67 débouchant sur son extrémité axiale 61, pour recevoir un manchon 110 coaxial à l'axe L, dont la fonction est de solidariser en rotation la tige de poussée 50 et le fourreau 60 tout en permettant un déplacement longitudinal de la tige de poussée 50 à l'intérieur du fourreau 60. Le manchon 110 présente à cet effet une section interne 111 de profil homologue du profil de la partie 50a de la tige de poussée. On a représenté en perspective sur la figure 3 un manchon 110 conforme à l'invention. Le manchon 110 présente une surface externe 112 cylindrique de révolution munie de renfoncements 115 pour loger une colle C de fixation du manchon dans l'alésage 67 du fourreau 60. Avantageusement, comme représenté, ces renfoncements 115 sont constitués par trois méplats longitudinaux formés sur la surface externe du manchon 110, s'étendant axialement sur une partie seulement de la longueur du manchon. Ces méplats sont répartis angulairement sur la périphérie du manchon, s'étendent angulairement chacun sur un secteur angulaire voisin de 60° et symétriquement de part et d'autre d'un plan de symétrie transversal P pour le manchon. De préférence, le manchon est réalisé en polysulfure de phénylène et la colle utilisée est une colle époxy.

Pour le montage du manchon 110 à l'intérieur du fourreau 60, de la colle C est disposée dans les renfoncements 115 puis le manchon est introduit dans l'alésage 67 du fourreau 60. On notera qu'en cas de décollement de la colle et du manchon, la fonction de solidarisation en rotation de la tige de poussée et du fourreau est toujours assurée tant que la colle reste en prise sur l'alésage 67 du fourreau 60, par effet de coin de la colle sur les renfoncements 115 du manchon 110. On notera également que le manchon 110 est positionné dans l'alésage 67 légèrement en retrait de l'extrémité axiale 61 du fourreau.

Dans la réalisation représentée sur les figures 1 et 7, le bouton poussoir 70 est constitué d'une molette de réglage rapide 71 coaxiale à la partie 50c de la tige de poussée 50, munie de moyens de solidarisation en rotation avec la tige de poussée et d'un couvercle 72 monté libre en rotation sur la partie 50c de la tige de poussée 50, couvrant la tranche d'extrémité axiale 73 de la molette de réglage rapide 71 située à l'opposé du boîtier 10.

De préférence, comme représenté sur les figures 6 et 7, la partie 50c présente une section transversale généralement cylindrique de révolution et les moyens de solidarisation en rotation de la molette 71 avec la tige de poussée 50 sont constitués de deux rainures longitudinales 54, 55 formées le long de la partie 50c de la tige de poussée, diamétralement opposées, ces rainures longitudinales 54 et 55 venant en prise avec des nervures longitudinales de profil complémentaires formant saillie sur la surface de portée de la molette de réglage rapide 71. La partie 50c est munie, comme représenté sur la figure 7, de deux gorges annulaires 58 et 59 axialement espacées, coopérant respectivement par complémentarité de formes avec des nervures annulaires 74 et 75 formant saillie sur les surfaces de portée de la molette de réglage rapide 71 et du couvercle 72, pour retenir axialement ceux-ci sur la partie 50c de la tige de poussée 50. Une fois montée sur la partie 50c de la tige de poussée 50, la molette 71 s'appuie sur le flanc transversal de la tige de poussée 50 délimitant les parties 50b et 50c. Le rôle du couvercle 72, monté libre à rotation, est d'éviter que la tige de poussée ne tourne lorsque l'opérateur appuie sur celle-ci et vienne dérégler le volume à distribuer.

En variante, comme représenté sur la figure 8, la tige de poussée ne comporte que les parties étagées 50a et 50b, le bouton poussoir 70 est monté à l'extrémité libre de la partie 50b, et le couvercle référencé 72' est monté libre à rotation sur la molette référencée 71'.

Plus précisément, la molette de réglage rapide 71' présente une surface radialement interne 76, servant de surface de portée sur la partie 50b, étagée, de façon à venir axialement en butée sur la tranche d'extrémité libre 50e de la partie 50b. La molette 71' est retenue sur la tige de poussée par complémentarité de formes entre une gorge annulaire 58' prévue sur la partie 50b et une nervure annulaire 74' formant saillie sur la surface radialement interne 76. Le montage de la molette 71' sur la tige de poussée se fait par insertion de la molette 71' sur la tige de poussée 50 et franchissement élastique par la nervure annulaire 74', de la région de la tige 50 située entre la gorge annulaire 58' et la tranche d'extrémité 50e. Le couvercle 72' est retenu axialement sur la molette 71' par complémentarité de formes. Plus précisément, comme représenté, la molette 71' présente sur sa tranche d'extrémité 73' située à l'opposé du boîtier 10 deux parties cylindriques 78' et 79' étagées et symétriques de révolution autour de l'axe longitudinal L, servant de surface de portée à la liaison pivotante entre la molette 71' et le couvercle 72', ce dernier présentant deux surfaces internes étagées venant respectivement s'appuyer sur les parties cylindriques 78' et 79'. La partie cylindrique 79' adjacente à la surface radialement externe moletée 77' de la molette 71' rejoint la partie cylindrique 78' par un flanc transversal 79'a sur lequel s'appuie axialement le couvercle 72'.

Le couvercle 72' est retenu axialement sur la molette 71' par complémentarité de formes entre une gorge annulaire 78'a prévue à la base de la partie cylindrique 78' adjacente au flanc transversal 79'a et une nervure annulaire 72'a formant saillie sur la surface radialement interne du couvercle 72'. De préférence, le montage du couvercle 72' sur la molette 71' ménage un jeu J entre la surface transversale de la tranche d'extrémité 73' adjacente à la surface moletée 77' et le bord périphérique du couvercle 72', facilitant ainsi la libre rotation du couvercle 72' sur la molette 71'.

Finalement, une pipette conforme à l'invention, grâce au couplage en rotation de la tige de poussée 50 et du fourreau 60 au moyen du manchon 110, permet un réglage rapide du volume à distribuer, même par un opérateur portant les gants.

## Revendications

1. Pipette de prélèvement et de distribution de volumes réglables de liquides, du type comprenant un corps de pipette (10, 20) allongé selon un axe longitudinal (L) et un piston (40) monté à translation selon cet axe à l'intérieur dudit corps de pipette pour définir une chambre de volume variable (22) débouchant sur un orifice de prélèvement (21), le piston (40) étant entraîné sur une course limitée en direction de l'orifice de prélèvement (21) au moyen d'une pression exercée manuellement sur une tige de poussée (50) montée à translation dans le corps de pipette et en sens inverse par réaction de moyens de rappels élastiques (43, 44) jusqu'à venir en butée contre une extrémité axiale (61) d'un fourreau (60) métallique s'étendant à l'intérieur du corps de pipette selon ledit axe longitudinal, fileté extérieurement et coopérant par vissage avec un filetage intérieur (68) du corps de pipette de façon à se déplacer longitudinalement lorsqu'entraîné en rotation et régler ainsi la course en sens inverse du piston (40) et le volume de la chambre, le fourreau (60) étant apte à être entraîné en rotation par une molette de réglage fin (100) solidaire de celui-ci, le fourreau (60) engrenant en outre des moyens d'affichage (90) du volume à distribuer, la tige de poussée (50) étant montée à translation dans le fourreau (60), caractérisée en ce que la tige de poussée (50) présente sur une partie au moins de sa longueur une section non symétrique de révolution, et en ce que le fourreau (60) est rendu solidaire, par des moyens de solidarisation, d'un manchon (110) coaxial au fourreau (60) et dans lequel la partie de section non symétrique de révolution de la tige de poussée (50) est également engagée, le manchon (110) présentant une section interne (111) de profil complémentaire ou homologue de ladite partie de tige de poussée de façon à solidariser en rotation la tige de poussée (50) et le fourreau (60) en vue d'un réglage rapide du volume à distribuer, tout en autorisant un déplacement longitudinal de la tige de poussée à l'intérieur du fourreau.

2. Pipette selon la revendication 1, caractérisée en ce que le manchon (110) est collé par une colle (C) à l'intérieur du fourreau (60).

3. Pipette selon la revendication 2, caractérisée en ce que le manchon (110) est reçu dans un alésage (67) débouchant sur l'extrémité axiale (61) du fourreau (60) servant de butée de limitation de course en sens inverse du piston, la surface radialement externe du manchon (110) présentant des renfoncements (115) pour loger la colle (C) de fixation dans l'alésage (67) du fourreau.

4. Pipette selon l'une des revendications 1 à 3, caractérisée en ce que la tige de poussée (50) présente une partie (50b, 50c) située hors du corps de pipette munie d'un bouton-poussoir (70) comprenant une molette de réglage rapide (71 ; 71') munie de moyens de solidarisation en rotation avec ladite tige de poussée (50) et un couvercle (72 ; 72') monté libre en rotation autour dudit axe longitudinal, couvrant la tranche d'extrémité axiale (73 ; 73') de la molette située à l'opposé du corps de pipette.

5. Pipette selon la revendication 4, caractérisée en ce que les moyens de solidarisation en rotation de la molette de réglage rapide (71) sur la tige de poussée (50) comprennent deux rainures longitudinales (54, 55) formées sur deux faces diamétralement opposées de la tige de poussée (50), venant en prise avec deux nervures de profil complémentaire, formant saillie sur la surface de portée de la molette de réglage rapide.

6. Pipette selon la revendication 5, caractérisée en ce que le couvercle (72) est monté libre en rotation sur la tige de poussée (50) et retenu axialement sur celle-ci par complémentarité de formes.

7. Pipette selon la revendication 5, caractérisée en ce que le couvercle (72') est monté libre en rotation sur la molette de réglage rapide (71') et retenu axialement sur celle-ci par complémentarité de formes.

8. Pipette selon l'une des revendications 1 à 7, caractérisée en ce que ladite section non symétrique de révolution de la partie (50a) de la tige de poussée (50) engagée dans le manchon est hexagonale.

9. Pipette selon l'une des revendications 3 à 8, caractérisée en ce que lesdits renfoncements (115) prévus sur la surface externe (112) du manchon (110) sont constitués par des méplats longitudinaux s'étendant axialement sur une partie seulement de la longueur du manchon.

10. Pipette selon la revendication 9, caractérisée en ce que lesdits renfoncements (115) sont constitués par trois méplats équirépartis angulairement autour d'un axe de symétrie longitudinal pour le manchon (110) et s'étendant axialement symétriquement de part et d'autre d'un plan de symétrie transversal (P) pour le manchon (110).

11. Pipette selon l'une des revendications 1 à 10, caractérisée en ce que le manchon (110) est en polysulfure de phénylène.

12. Pipette selon l'une des revendications 2 à 11, caractérisée en ce que la colle (C) est une colle époxy.

## Claims

1. Pipette for sampling and distributing variable volumes of liquid, of the type comprising a pipette body (10, 20) extending along a longitudinal axis (L) and a piston (40) mounted in sliding fashion along said axis inside said pipette body so as to define a chamber of variable volume (22) emerging at a sampling orifice (21), said piston (40) being driven over a limited distance of travel in the direction of the sampling orifice (21) by means of pressure manually exerted on a push rod (50) mounted in sliding fashion in the pipette body, and in the opposite direction by the reaction of elastic return means (43, 44) until it abuts against an axial extremity (61) of a metal sheath (60) extending along said longitudinal axis inside the pipette body, the sheath having an external thread which works by screwing with a thread (68) inside the pipette body in such a way as to move the sheath longitudinally when driven in rotation, in order to adjust the distance of travel of the piston (40) in the opposite direction and the volume of the chamber, the sheath (60) capable of being driven in rotation by a fine adjustment knob (100) integral with the sheath, said sheath (60) also intermeshing with means (90) for displaying the volume to be dispensed, the push rod (50) being mounted in sliding fashion in the sheath (60), characterised in that the push rod (50) has a non-symmetrical cross-section of revolution over at least a portion of its length, the sheath (60) being rigidly locked by looking means to a sleeve (110) arranged coaxially with respect to the sheath (60) and in which the portion of the push rod (50) with a non-symmetric cross-section of revolution is also engaged, the sleeve (110) having an internal cross-section of profile (111) complementary or homologous to said portion of the push rod so as to rigidly lock the push rod (50) and sheath (60) in rotation to provide rapid adjustment of the volume to be dispensed while allowing the push rod to move longitudinally inside the sheath.

2. The pipette according to Claim 1, characterised in that the sleeve (110) is glued inside the sheath (60) by a glue (C).

3. The pipette according to Claim 2, characterised in that the sleeve (110) is received in a bore (67) emerging on the axial extremity (61) of the sheath (60) serving as a distance of travel end stop for the piston in the reverse direction, the radially external face of the sleeve (110) having hollowings (115) to house the fixing glue (C) in the bore (67) of the sheath.

4. The pipette according to any one of Claims 1 to 3, characterised in that the push rod (50) has a portion (50b, 50c) located outside the pipette body having a button (70) comprising a rapid adjustment knob (71, 71') provided with means for rigidly locking it in rotation with said push rod (50) and a cover (72, 72') mounted free in rotation about said longitudinal axis which covers the axial extremity section (73, 73') of the knob located furthest from the pipette body.

5. The pipette according to Claim 4, characterised in that the means for rigidly locking the rapid adjustment knob (71) in rotation with the push rod (50) comprise two longitudinal slots (54, 55) formed on two diametrically opposed sides of the push rod (50) and which engage with two projecting ribs of complementary profile on the bearing surface of the rapid adjustment knob.

6. The pipette according to Claim 5, characterised in that the cover (72) is mounted free in rotation on the push rod (50) and held axially onto it by complementarity of shapes.

7. The pipette according to Claim 5, characterised in that the cover (72') is mounted free in rotation on the rapid adjustment knob (71') and held axially onto it by complementarity of shapes.

8. The pipette according to any one of Claims 1 to 7, characterised in that said cross-section of the portion (50a) of the push rod (50) which is non-symmetrical in revolution engaged in the sleeve is hexagonal.

9. The pipette according to any one of Claims 3 to 8, characterised in that said hollowings (115) provided on the external surface (112) of the sleeve (110) are made up of longitudinal flat parts extending axially over only a portion of the length of the sleeve.

10. The pipette according to Claim 9, characterised in that said hollowings (115) are made up of three longitudinal flat parts equally distributed angularly about a longitudinal axis of symmetry for the sleeve (110) and symmetrically extending axially either side of a transverse plane of symmetry P for the sleeve (110).

11. The pipette according to any one of Claims 1 to 10, characterised in that the sleeve (110) is made from phenylene polysulfide.

12. The pipette according to any one of Claims 2 to 11, characterised in that the glue (C) is an epoxy glue.

## Patentansprüche

1. Pipette zur Entnahme und zur Verteilung von einstellbaren Flüssigkeitsvolumen der Bauart mit einem Pipettenkörper (10,20), welcher sich längs einer Längsachse (L) erstreckt, und einem Kolben (40), der für eine Translationsbewegung längs dieser Achse im Inneren des Pipettenkörpers montiert ist, um eine Kammer mit variablem Volumen (22) zu definieren, welche bei einer Entnahmeöffnung (21) mündet, wobei der Kolben (40) auf einer begrenzten Bahn in Richtung zu der Entnahmeöffnung (21) mittels eines Drucks bewegt wird, welcher manuell auf eine Schubstange (50) ausgeübt wird, welche für eine Translationsbewegung in dem Pipettenkörper montiert ist und in umgekehrter Richtung durch die Rückstellwirkung von elastischen Rückstellmitteln (43,44) bewegt wird, bis sie gegen ein axiales Ende (61) einer Metallhülse (60) anschlägt, welche sich im Inneren des Pipettenkörpers längs der besagten Längsachse erstreckt, ein Außengewinde aufweist und schraubbar mit einem Innengewinde (68) des Pipettenkörpers derart zusammenwirkt, daß sie sich in Längsrichtung verschiebt, wenn sie rotatorisch angetrieben wird, und so den Hub des Kolbens (40) in umgekehrter Richtung und das Volumen der Kammer einstellt, wobei die Hülse (60) rotatorisch von einem Feineinstell-Rädchen (100) angetrieben werden kann, welches einstückig mit dieser ausgebildet ist, die Hülse (60) ferner in Eingriff mit Anzeigemittel (90) für das zu verteilende Volumen ist, und die Schubstange (50) translatorisch in der Hülse (60) montiert ist, dadurch **gekennzeichnet**, daß die Schubstange (50) auf wenigstens einem Teil ihrer Länge einen nicht drehsymmetrischen Abschnitt aufweist, und daß die Hülse (60) über Verbindungsmittel einteilig mit einer Muffe (110) gemacht wird, welche koaxial zu der Hülse (60) ist und in welcher der Teil der Schubstange (50) mit dem nicht drehsymmetrischen Querschnitt ebenfalls verbunden ist, wobei die Muffe (110) einen inneren Querschnitt (111) hat, dessen Profil komplementär oder homolog zu dem besagten Teil der Schubstange ist, so daß die Schubstange (50) und die Hülse (60) zur schnellen Einstellung des zu verteilenden Volumens in Drehrichtung unbeweglich gegeneinander sind, wobei eine Längsverschiebung der Schubstange im Innern der Hülse möglich bleibt.

2. Pipette nach Anspruch 1, dadurch **gekennzeichnet**, daß die Muffe (110) mit einem Klebstoff (C) im Innern der Hülse (60) angeklebt ist.

3. Pipette nach Anspruch 2, dadurch **gekennzeichnet**, daß die Muffe (110) in einer Bohrung (67) aufgenommen ist, welche beim axialen Ende (61) der Hülse (60) mündet, welche als Grenzanschlag für den Rückstellhub des Kolbens dient, wobei die radial äußere Oberfläche der Muffe (110) Verstärkungen (115) aufweist, um den Befestigungskleber (C) in der Bohrung (67) der Hülse unterzubringen.

4. Pipette nach einem der Ansprüche 1 bis 3, dadurch **gekennzeichnet**, daß die Schubstange (50) einen Teil (50b, 50c) aufweist, der außerhalb des Pipettenkörpers liegt und mit einem Druckknopf (70) versehen ist, welcher ein Schnelleinstellrad (71; 72') aufweist, das mit Mitteln zum rotatorisch starren Verbinden mit der Schubstange (50) und einer Abdeckung (72; 72') versehen ist, welche frei drehbar um die besagte Längsachse montiert ist und das axiale Endstück (73; 73') des Rädchens bedeckt, welches dem Pipettenkörper gegenüberliegt.

5. Pipette nach Anspruch 4, dadurch **gekennzeichnet**, daß die Mittel zum rotatorisch starren Verbinden des Schnelleinstellrädchens (71) auf der Schubstange (50) zwei Längsrillen (55, 55) umfassen, welche auf zwei diametral gegenüberliegenden Seiten der Schubstange (50) ausgebildet sind und mit zwei Rillen mit komplementärem Profil in Eingriff bringbar sind, welche einen Vorsprung auf der Oberfläche bilden, welche das Schnelleinstellrädchen trägt.

6. Pipette nach Anspruch 5, dadurch **gekennzeichnet**, daß die Abdeckung (72) frei drehbar auf der Schubstange (50) montiert ist und axial auf dieser durch die Komplementarität der Formen gehalten wird.

7. Pipette nach Anspruch 5, dadurch **gekennzeichnet**, daß die Abdeckung (72') frei drehbar auf dem Schnelleinstellrädchen (71') gehalten wird und axial auf diesem durch die Komplementarität der Formen gehalten wird.

8. Pipette nach einem der Ansprüche 1 bis 7, dadurch **gekennzeichnet**, daß der nicht drehsymmetrische Querschnitt des Teils (50a) der Schubstange (50), welcher mit der Muffe in Eingriff ist, hexagonal ist.

9. Pipette nach einem der Ansprüche 3 bis 8, dadurch **gekennzeichnet**, daß die Verstärkungen (115), welche auf der Außenfläche (112) der Muffe (110) ausgebildet sind, durch längliche Abflachungen gebildet sind, welche sich axial nur auf einem Teil der Länge der Muffe erstrecken.

10. Pipette nach Anspruch 9, dadurch **gekennzeichnet**, daß die Verstärkungen (115) durch drei Abflachungen gebildet sind, welche winklig gleichmäßig um eine Längs-Symmetrieachse der Muffe (110) verteilt sind und sich axialsymmetrisch zu beiden Seiten einer Symmetrie-Querebene der Muffe (110) erstrecken.

11. Pipette nach einem der Ansprüche 1 bis 10, dadurch **gekennzeichnet**, daß die Muffe (110) aus Phenylpolysulfid besteht.

12. Pipette nach einem der Ansprüche 2 bis 11, dadurch **gekennzeichnet**, daß der Klebstoff (C) ein Epoxydklebstoff ist.
